# EUROPÄISCHE PATENTSCHRIFT

(11) **EP 3 257 980 B1**
(45) Veröffentlichungstag und Bekanntmachung des Hinweises auf die Patenterteilung: **08.09.2021**
(21) Anmeldenummer: 17169611.5
(22) Anmeldetag: 05.05.2017
(51) Int. Cl.: D01H 4/40

(54) **FADENABZUGSDÜSE FÜR EINE OFFENENDSPINNVORRICHTUNG**
THREAD DRAWING NOZZLE FOR AN OPEN END SPINNING MACHINE
TUYÈRE DE SORTIE DE FIL POUR UN DISPOSITIF DE TISSAGE OUVERT

(30) Priorität: 25.05.2016 DE 102016109687
(43) Veröffentlichungstag der Anmeldung: 20.12.2017
(73) Patentinhaber: Rieter Ingolstadt GmbH, 85055 Ingolstadt (DE)
(72) Erfinder: LOOS, Bernd, 73326 Deggingen (DE); RIEDEL, Frank, 73061 Ebersbach (DE)
(74) Vertreter: Canzler & Bergmeier Patentanwälte Partnerschaft mbB

(56) Entgegenhaltungen:
- DE-A1- 2 333 401
- DE-A1- 3 729 425
- DE-A1- 19 906 111
- JP-U- S49 112 925

## Beschreibung

Die vorliegende Erfindung betrifft eine Fadenabzugsdüse für eine Offenendspinnvorrichtung mit einem Düseneinsatz zum Umlenken eines produzierten Garns und mit einer Düsenfassung, mittels welcher die Fadenabzugsdüse in der Offenendspinnvorrichtung festlegbar ist. Die Düsenfassung weist einen zylindrischen Schaft auf.

Fadenabzugsdüsen für Offenendspinnvorrichtungen sind im Stand der Technik in vielfachen Ausführungen bekannt geworden. Die Fadenabzugsdüsen haben dabei die Aufgabe, das ersponnene Garn beim Abzug aus der Spinnvorrichtung umzulenken und dem abgezogenen Garn dabei einen Falschdrall zu erteilen. Hierdurch kann die Spinnstabilität wesentlich erhöht werden und ein gleichmäßiges Garn erzeugt werden. Die DE 23 33 401 A1 zeigt eine solche Abzugsdüse zur Drehungserzeugung, die als auswechselbares Mundstück an einem als glattes Rohr ausgebildeten Garnabzugsrohr angeordnet ist. Diese Abzugsdüse weist keine separate Düsenfassung auf.

Das Garn läuft beim Abzug aufgrund der Drehung des Spinnrotors kurbelartig auf der Garnumlenkfläche der Fadenabzugsdüse um, so dass es an den Fadenabzugsdüsen zu einer vergleichsweise hohen Temperaturbeanspruchung sowie zu Verschleiß kommt, was sich nachteilig auf den Spinnprozess auswirken kann.

Es haben sich daher im Stand der Technik Abzugsdüsen durchgesetzt, die zweiteilig ausgeführt sind und aus einem Düseneinsatz bestehen, welcher die Garnumlenkfläche enthält und meist aus einem Keramikmaterial gefertigt ist, sowie aus einer Düsenfassung, welche den Düseneinsatz trägt und der Befestigung der Fadenabzugsdüse in der Offenendspinnvorrichtung dient. Um die Fadenabzugsdüse auswechselbar in der Offenendspinnvorrichtung festzulegen und hierdurch bei einem Wechsel des zu verspinnenden Materials auch eine Anpassung der Abzugsdüse vornehmen zu können, ist der Schaft der Abzugsdüse bzw. der Düsenfassung mit einem Gewinde versehen, so dass die Fadenabzugsdüse in die Offenendspinnvorrichtung eingeschraubt werden kann. Eine derartige Fadenabzugsdüse ist beispielsweise in der DE 103 30 767 A1 gezeigt. Auch die DE 199 06 111 A1 zeigt eine derartige Fadenabzugsdüse. Derartige Fadenabzugsdüsen haben sich grundsätzlich bewährt, weisen jedoch einen vergleichsweise großen Platzbedarf auf. Bei den heutigen Anforderungen an eine stets steigende Produktivität, die mit immer höheren Rotordrehzahlen von 160.000 1/min und höher und immer kleineren Rotordurchmessern einhergehen, ergeben sich jedoch zunehmend Probleme, die Fadenabzugsdüsen in der Offenendspinnvorrichtung unterzubringen. So muss in dem die Fadenabzugsdüse tragenden Teil der Offenendspinnvorrichtung, der auch in Form eines Kanalplattenadapters ausgebildet sein kann, neben der Abzugsdüse auch noch der Faserspeisekanal untergebracht werden, wobei beide in einem Fortsatz innerhalb der Öffnung des Spinnrotors Platz finden müssen.

Um auch bei einem kleinen Fortsatz des Deckelelements der Offenend-Spinnvorrichtung bzw. bei einem kleinen Kanalplattenadapter die Abzugsdüse noch in der Offenend-Spinnvorrichtung unterbringen zu können, ist gemäß der DE 37 29 425 A1 vorgesehen, die Abzugsdüse mittels eines Halteelements an dem Deckelelement der Spinnvorrichtung zu befestigen. Die Abzugsdüse selbst kann hierdurch kürzer und kleiner im Durchmesser gehalten werden. Als Halteelemente werden beispielsweise Magnetscheiben, clipartige Kunststoffelemente oder auch Kombinationen von ringförmigen Befestigungsplatten aus Kunststoff mit metallischen Federclips vorgeschlagen.

Es wurden auch bereits Fadenabzugsdüsen vorgeschlagen, welche ohne eine Düsenfassung auskommen. Beispielsweise zeigt die EP 1 367 154 B2 eine Fadenabzugsdüse, welche aus Keramik besteht und direkt in eine entsprechende Aufnahmebohrung eines Kanalplattenadapters eingepresst ist. Durch den Verzicht auf eine Düsenfassung kann zwar der Platzbedarf der Abzugsdüse reduziert werden, beim Austauschen der Abzugsdüse ist es jedoch erforderlich, den gesamten Kanalplattenadapter auszutauschen.

Die EP 1 445 359 B1 zeigt ebenfalls eine Abzugsdüse, welche ohne Düsenfassung auskommt. Der Kanalplattenadapter, welcher die Düse aufnimmt, ist hierbei zumindest teilweise aus einem Kunststoffmaterial gefertigt und weist einen Clipverschluss sowie Zentrierglieder zur Aufnahme der Fadenabzugsdüse auf. Die lediglich aus einem Düseneinsatz bestehende Fadenabzugsdüse kann in den aus einem Kunststoffmaterial gefertigten Kanalplattenadapter eingeclipst werden. Der Austausch der Abzugsdüse ist dadurch leicht möglich, allerdings könnte es zu Beschädigungen an der Clipvorrichtung kommen.

Nachteilig bei den beiden letztgenannten Fadenabzugsdüsen ist es, dass jeweils gesonderte Formen zur Herstellung der Fadenabzugsdüsen aus Keramik erforderlich sind, um Fortsätze o.ä. zum Einpressen bzw. Einclipsen in die Offenendspinnvorrichtung anzubringen zu können. Dies ist jedoch nur bei sehr großen Stückzahlen rentabel.

Die JP S49 112925 U zeigt eine andere Ausführung einer Fadenabzugsdüse, welche mittels eines speziellen Befestigungselements an einem feststehenden Fadenabzugsrohr befestigt ist. Das Befestigungselement weist jeweils einen Eingriffsbereich auf, mit welchem es einerseits in das Fadenabzugsrohr und andererseits in die Fadenabzugsdüse eingreift und ist ansonsten nicht weiter beschrieben.

Aufgabe der vorliegenden Erfindung ist es daher, eine Fadenabzugsdüse zu schaffen, welche einen nur geringen Platzbedarf aufweist und kostengünstig herstellbar ist.

Die Aufgabe wird gelöst mit den Merkmalen des Anspruchs 1.

Eine Fadenabzugsdüse für eine Offenendspinnvorrichtung weist einen Düseneinsatz zum Umlenken eines produzierten Garns und eine Düsenfassung auf, mittels welcher die Fadenabzugsdüse in der Offenendspinnvorrichtung befestigbar ist. Die Düsenfassung weist dabei einen zylindrischen Schaft auf. Es ist vorgesehen, dass der Schaft der Düsenfassung mit einem Zentrierdurchmesser versehen ist und dass der zylindrische Schaft der Düsenfassung kürzer ist als der halbe Zentrierdurchmesser. Dabei erstreckt sich der Schaft zwischen einer senkrecht zu dem Schaft orientierten, ringförmigen Anlagefläche und einer Unterkante der Düsenfassung. Unter der Länge des Schaftes wird dabei die Ausdehnung des Schaftes in Richtung der Achse des Zylinders verstanden. Mit dieser Ausgestaltung wird erreicht, dass der bei herkömmlichen Fadenabzugsdüsen vergleichsweise lang ausgeprägte Schaft nun auf ein Minimum reduziert wird, so dass die Fadenabzugsdüse nur eine äußerst geringe Bauhöhe aufweist und somit auch in Verbindung mit sehr kleinen Spinnrotoren mit Durchmessern von weniger als 28 mm oder sogar weniger als 26 mm eingesetzt werden kann. Aufgrund dessen, dass eine Düsenfassung nach wie vor vorgesehen ist, können aber dennoch herkömmliche Düseneinsätze aus Keramik verwendet werden, welche mit bereits vorhandenen Werkzeuge hergestellt werden können. Der Schaft der Düsenfassung ist dabei lediglich so lang, wie es für die Zentrierung der Fadenabzugsdüse in der Offenendspinnvorrichtung mittels des Schaftes erforderlich ist. Er kann daher im Vergleich zu einer herkömmlichen Düsenfassung mit einem Schraubschaft wesentlich kürzer ausgeführt werden. Dennoch ist die Fadenabzugsdüse leicht auswechselbar in der Offenendspinnvorrichtung festgelegt.

Die Düsenfassung besteht dabei aus einem metallischen Material, insbesondere einem Stahl- oder einem Aluminiummaterial. Durch das metallische Material der Düsenfassung kann eine besonders gute Wärmeableitung von der Fadenabzugsdüse an die Offenendspinnvorrichtung erreicht werden, was mit einer vollständig aus einem Keramikmaterial bestehenden Düse nicht möglich ist. Zugleich ist der Düseneinsatz durch die Düsenfassung aus einem metallischen Material vor Beschädigungen insbesondere bei der Handhabung geschützt.

Die Wärmeableitung aus der Fadenabzugsdüse kann weiterhin noch verbessert werden, wenn die Düsenfassung einen eben ausgebildeten Düsenboden aufweist. Der Düsenboden bildet eine weitere Kontaktfläche mit der Offenendspinnvorrichtung und verbessert hierdurch die Wärmeableitung. Daneben verleiht der Düsenboden der Düsenfassung eine hohe Stabilität, so dass Beschädigungen der Fadenabzugsdüse bei ihrer Befestigung in der Offenendspinnvorrichtung oder auch bei der Handhabung vermieden werden können.

Zur Befestigung der Fadenabzugsdüse in der Offenendspinnvorrichtung ist es weiterhin vorteilhaft, wenn die Düsenfassung aus einem ferromagnetischen Material, insbesondere einem Stahlmaterial, besteht oder einen ferromagnetischen Einsatz aufweist. Die Fadenabzugsdüse kann somit durch Magnetkräfte in der Offenendspinnvorrichtung befestigt werden, so dass der zylindrische Schaft der Düsenfassung nur noch der Zentrierung der Fadenabzugsdüse in der Offenendspinnvorrichtung, und nicht mehr der Befestigung der Fadenabzugsdüse dient. Der Schaft kann daher auch besonders kurz ausgeführt werden und beispielsweise nur noch eine Länge von 3 mm oder weniger aufweisen.

Anstelle der Magnetbefestigung ist es jedoch ebenso möglich, die Fadenabzugsdüse mittels eines Befestigungsmittels, beispielsweise eines oder mehrerer Gewindestifte, in der Offenendspinnvorrichtung zu befestigen. Auch die Befestigung mittels eines Gewindestiftes benötigt nur einen sehr geringen Platzbedarf, so dass der Schaft der Düsenfassung sehr kurz ausgeführt werden kann.

Nach einer Weiterbildung der Fadenabzugsdüse kann es dabei vorteilhaft sein, wenn der Schaft der Düsenfassung eine Vertiefung zur Aufnahme einer Spitze eines Befestigungsmittels aufweist. Die Fadenabzugsdüse kann hierdurch besonders gut in der Offenendspinnvorrichtung fixiert werden. Darüber hinaus ermöglicht eine derartige Vertiefung zugleich auch eine Positionierung der Fadenabzugsdüse in ihrer Umfangsrichtung, wenn diese eine asymmetrische Struktur aufweist.

Weiterhin ist es vorteilhaft, wenn der Düseneinsatz aus einem Keramikmaterial besteht. Dieses ist besonders verschleißfest und bietet große Freiheiten bei der Gestaltung von Oberflächenstrukturen des Düseneinsatzes, welche einen Falschdrall in das Garn einbringen sollen. Derartige Oberflächenstrukturen können beispielsweise als Kerben oder Spiralen ausgeführt sein. Daneben weist das Keramikmaterial eine hohe Verschleißfestigkeit auf und stellt eine glatte Oberfläche zur Verfügung.

Weiterhin ist es vorteilhaft, wenn der Düseneinsatz in die Düsenfassung eingeklebt ist. Die Herstellung der Fadenabzugsdüse ist hierdurch besonders einfach und kostengünstig realisierbar.

Für die Verbindung des Düseneinsatzes mit der Düsenfassung durch Verkleben ist es weiterhin vorteilhaft, wenn die Düsenfassung eine ringförmige, senkrecht zu einer Umfangsfläche des zylindrischen Schafts orientierte Klebefläche aufweist, welche mit einer ringförmigen Klebefläche des Düseneinsatzes korrespondiert. Eine derartige Klebefläche kann beispielsweise in Form einer ringförmigen, abgesetzten Erhöhung an der Düsenfassung bzw. in Form einer abgesetzten Vertiefung an dem Düseneinsatz vorgesehen sein. Durch die Schaffung einer definierten Klebefläche in beiden Bauteilen kann ein besonders gleichmäßiger und schmaler Klebespalt erzielt werden. Zugleich wird durch die Klebeflächen ein definierter Kontakt für die Wärmableitung aus dem Düseneinsatz über die Düsenfassung geschaffen, wobei die Wärmeübertragung aufgrund der nur sehr dünnen Klebstoffschicht kaum beeinträchtigt ist.

Weiterhin ist es vorteilhaft, wenn der Düsenboden bzw. eine dem Düseneinsatz zugewandte Oberkante des Düsenbodens beabstandet zu einer Unterkante des Düseneinsatzes angeordnet ist. Diese Ausführung trägt dazu bei, dass ein definierter, flächiger Kontakt zwischen der Düsenfassung und dem Düseneinsatz im Bereich der Klebefläche besteht.

Weiterhin ist es vorteilhaft, wenn ein Außendurchmesser der Fadenabzugsdüse weniger als 18 mm, vorzugsweise weniger als 16 mm und besonders bevorzugt weniger als 14 mm beträgt. Dies trägt dazu bei, dass die Fadenabzugsdüse einen äußerst geringen Platzbedarf aufweist und daher auch in sehr kleinen Spinnrotoren mit einem Durchmesser von 26 mm und darunter problemlos eingesetzt werden kann.

Weitere Vorteile der Erfindung werden anhand der nachfolgend dargestellten Ausführungsbeispiele beschrieben. Es zeigen:
- **Figur 1**: eine Offenendspinnvorrichtung mit einer Fadenabzugsdüse in einer geschnittenen Übersichtsdarstellung,
- **Figur 2**: eine Schnittdarstellung einer Fadenabzugsdüse mit einem Düseneinsatz und einer Düsenfassung nach einer ersten Ausführung,
- **Figur 3**: eine Schnittdarstellung einer Fadenabzugsdüse mit einem Düseneinsatz und einer Düsenfassung mit einem ferromagnetischen Einsatz,
- **Figur 4**: eine Schnittdarstellung einer Fadenabzugsdüse mit einem Düseneinsatz und einer Düsenfassung nach einer weiteren Ausführung, sowie
- **Figur 5**: eine Schnittdarstellung einer Fadenabzugsdüse mit einem Düseneinsatz und einer Düsenfassung ohne Düsenboden.

Figur 1 zeigt eine schematische Schnittdarstellung eines Spinnrotors 13 sowie einer Fadenabzugsdüse 1 in einer nur teilweise dargestellten Offenendspinnvorrichtung 2. Von der Offenendspinnvorrichtung 2 ist ein Deckelelement 14 gezeigt, welches ein vorliegend nur abgebrochen dargestelltes Rotorgehäuse 18 im Betrieb der Offenendspinnvorrichtung 2 verschließt. Die Offenendspinnvorrichtung 2 verfügt weiter über einen in bekannter Weise mit hoher Drehzahl umlaufenden Spinnrotor 13, in welchen über einen Faserspeisekanal 19 (gestrichelte Darstellung) ein in Einzelfasern aufgelöstes Spinnmaterial zugeführt wird. Der Faserspeisekanal 19 führt dabei durch das Deckelelement 14 und endet in einem in die Öffnung des Spinnrotors 13 hineinragenden Fortsatz des Deckelelements. Abweichend von der gezeigten Darstellung kann der in die Öffnung des Spinnrotors 13 ragende Fortsatz auch an einem auswechselbar in dem Deckelelement14 festlegbaren Kanalplattenadapter angeordnet sein.

Das zu gespeiste Fasermaterial wird aufgrund der Drehung des Spinnrotors 13 in das Ende des bereits gesponnen Garns 5 eingebunden, so dass das Garn 5 kontinuierlich aus dem Spinnrotor 13 über die Fadenabzugsdüse 1 sowie einen Garnabzugskanal 16 des Deckelelements 14 abgezogen. Aufgrund der Rotation des Spinnrotors 3 läuft dabei das bis in die Rotorrille 17 reichende Garnende kurbelartig um und überstreicht dabei eine Garnumlenkfläche der Fadenabzugsdüse 1. Die Fadenabzugsdüse 1 ist daher erheblichen thermischen Belastungen sowie einer abrasiven Wirkung des Garns 5 ausgesetzt. Die Fadenabzugsdüse 1 ist ebenfalls an dem in das Innere des Spinnrotors 13 hineinragenden Fortsatz des Deckelelements 14 (bzw. eines Kanalplattenadapters) befestigt. Zum Einsetzen der Fadenabzugsdüse 1 in das Deckelelement 14 weist dieses eine entsprechend geformte Aufnahme 15 auf.

Figur 2 zeigt eine geschnittene Detaildarstellung einer Fadenabzugsdüse 1 nach einer ersten Ausführung. Die Fadenabzugsdüse 1 ist zweiteilig mit einer Düsenfassung 4 sowie einem Düseneinsatz 3 ausgeführt, welche vorliegend durch Kleben miteinander verbunden sind. Die Düsenfassung weist hierzu eine zu einem Schaft 6 der Düsenfassung 4 senkrecht orientierte Klebefläche 11a in Form eines ringförmigen Absatzes auf, die mit einer in Form einer ringförmigen, abgesetzten Vertiefung vorgesehenen Klebefläche 11b des Düseneinsatzes korrespondiert. Wie der Figur 2 entnehmbar, sind dabei der Düseneinsatz 3 und die Düsenfassung 4 derart ausgestaltet, dass sie lediglich über die Klebeflächen 11a und 11b miteinander in Kontakt stehen. Durch diese Ausgestaltung wird erreicht, dass ein sehr schmaler und definierter Klebespalt entsteht, so dass nur eine sehr dünne Klebstoffschicht nötig ist und somit der wärmeleitende Kontakt zwischen der Düsenfassung 4 und dem Düseneinsatz 3 gegeben ist.

Der Düseneinsatz 3 ist vorzugsweise in herkömmlicher Weise als Keramikeinsatz ausgeführt und ist somit besonders verschleißbeständig. Weiterhin ermöglicht die Ausführung des Düseneinsatzes 3 aus einem Keramikmaterial in einfacher Weise das Einbringen von Oberflächenstrukturen 20 wie Kerben oder Spiralen, welche die technologische Wirkung der Fadenabzugsdüse 1 verbessern.

Die Düsenfassung 4 ist hingegen aus einem metallischen Material, insbesondere einem Stahlmaterial, hergestellt und ermöglicht hierdurch eine gute Wärmeableitung der in dem Düseneinsatz 3 entstehenden Temperatur an die Offenendspinnvorrichtung 2. Zugleich ermöglicht die Herstellung der Düsenfassung 4 aus einem Stahlmaterial problemlos die Festlegung der Fadenabzugsdüse 1 in der Offenendspinnvorrichtung 2 mittels einer Magnetbefestigung. Die Düsenfassung 4 weist hierfür eine ebenfalls ringförmige wärmefläche 21 auf, welche mit hier nicht dargestellten Permanentmagneten der Offenendspinnvorrichtung zusammenwirkt.

Der Schaft 6 der Düsenfassung 4 dient somit nicht mehr der Befestigung der Fadenabzugsdüse 1 in der Offenendspinnvorrichtung und kann daher besonders kurz ausgeführt werden. Bei der vorliegend gezeigten Ausführung dient der Schaft 6 lediglich der Zentrierung der Fadenabzugsdüse in der Offenendspinnvorrichtung 2 und ist hierfür mit einem Zentrierdurchmesser ZD versehen. Die Länge L des Schaftes 6, welcher sich zwischen der ringförmigen Anlagefläche 21 und einer Unterkante 22 der Düsenfassung 4 erstreckt, kann daher auf ein Minimum reduziert werden und ist kürzer als der halbe Zentrierdurchmesser ZD. Die Fadenabzugsdüse kann hierdurch besonders kompakt mit einem nur geringen Platzbedarf hergestellt werden und kann somit auch bei sehr kleinen Spinnrotoren mit einem Durchmesser von 26 mm und darunter problemlos in dem Deckelelement 14 bzw. in einem Kanalplattenadapter untergebracht werden. Besonders vorteilhaft ist es dabei weiterhin, wenn der Außendurchmesser AD, welcher vorliegend auch einem Kopfdurchmesser der Fadenabzugsdüse 1 entspricht, ebenfalls besonders klein ausgeführt ist und beispielsweise weniger als 16 mm beträgt.

Die vorliegende Fadenabzugsdüse 1 ist dabei besonders kostengünstig herstellbar, da herkömmliche keramische Düseneinsätze 3 vom bisher bekannten Fadenabzugsdüsen problemlos weiterverwendet werden können. Besonders vorteilhaft bei der Fadenabzugsdüse 1 ist es weiterhin, dass diese aufgrund der ringförmigen Anlagefläche 21 sehr exakt in Bezug auf ihre Position bzw. ihren Abstand zur Rotorrille 17 hin positioniert werden kann, da ein Verkanten weitgehend ausgeschlossen werden kann.

Figur 3 zeigt eine andere Ausführung einer Fadenabzugsdüse 1, welche ebenfalls mittels einer Magnetbefestigung in der Offenendspinnvorrichtung 2 festlegbar ist. Dabei sind gleiche Bauteile mit gleichen Bezugszeichen wie bei der Fadenabzugsdüse 1 der Figur 2 versehen. Im Folgenden wird daher lediglich auf die Unterschiede zur Ausführung der Figur 2 eingegangen.

Die Fadenabzugsdüse 1 gemäß der Figur 3 weist dabei zur Magnetbefestigung einen ferromagnetischen Einsatz 8 auf, der beispielsweise ringförmig ausgeführt sein kann oder aber durch wenigstens zwei, auf einander gegenüberliegenden Seiten angeordnete, separate Einsätze 8 gebildet sein kann. Es ist daher nicht erforderlich, die Düsenfassung 4 aus einem Stahlmaterial herzustellen, sondern es kann unabhängig von den magnetischen Eigenschaften ein Material mit einer besonders guten Wärmeleitfähigkeit, beispielsweise ein Aluminiummaterial, eingesetzt werden. Die Verbindung zwischen dem Düseneinsatz 3 und der Düsenfassung 4 kann dabei wie zuvor beschrieben mittels einer Klebeverbindung über die Klebeflächen 11a und 11b erfolgen.

Abweichend von den in Figur 2 und 3 gezeigten Darstellungen ist es jedoch nicht unbedingt erforderlich, mittels eines Absatzes eine definierte, ringförmige Klebefläche 11a, 11b zu schaffen. Ebenso könnten die einander gegenüberliegenden, miteinander zu verklebenden Flächen der Düsenfassung 4 und des Düseneinsatzes 3 auch ohne Absatz und damit ohne definiert abgesetzte Klebefläche 11a, 11b ausgebildet sein, wie beispielsweise in der Figur 4 gezeigt. Aus den oben genannten Gründen ist jedoch eine definierte Klebefläche mit einem gleichmäßigen Klebespalt vorteilhaft.

Weiterhin weisen die Fadenabzugsdüsen 1 bzw. die Düsenfassungen 4 der Figuren 2 und 3 beide einen Düsenboden 7 auf, welcher den Düseneinsatz 3 der Fadenabzugsdüse auf dessen Unterseite, welche im Betrieb dem Spinnrotor 13 abgewandt ist, umschließt. Der Düsenboden 7 verleiht der Düsenfassung 4 eine hohe Stabilität und schützt diese vor Beschädigungen. Daneben stellt der Düsenboden 7 mit seiner Unterseite eine weitere Kontaktfläche für einen wärmeleitenden Kontakt mit der Offenendspinnvorrichtung 2 bereit, wie insbesondere in Figur 1 erkennbar. Die Wärmeableitung einer solchen Fadenabzugsdüse an die Offenendspinnvorrichtung 2 ist daher besonders gut und Überhitzungen an der Oberfläche des Düseneinsatzes 3 können daher vermieden werden. Grundsätzlich ist es jedoch ebenso denkbar, die Düsenfassung 4 ohne einen Düsenboden 7 auszuführen, wie dies beispielsweise in der Figur 5 dargestellt ist.

Figur 4 zeigt eine weitere Ausführung einer Fadenabzugsdüse 1, welche nicht magnetisch, sondern mittels eines Gewindestiftes (nicht dargestellt) in der Offenendspinnvorrichtung 2 befestigt ist. Das Deckelelement 14 ist hierzu mit einer Gewindebohrung 10 versehen, in welche der Gewindestift eingebracht werden kann und hierdurch die Fadenabzugsdüse 1 über den Schaft 6 der Düsenfassung 4 in dem Deckelelement 14 fixiert.

Dabei kann auch wie vorliegend gezeigt eine Vertiefung 9 in dem Schaft 6 vorgesehen sein, welcher mit einer Spitze des Gewindestifts zusammenwirkt. Die Fadenabzugsdüse 1 kann hierdurch besonders gut fixiert werden und, sofern erforderlich, auch bezüglich ihrer Umfangsrichtung in der Offenendspinnvorrichtung 2 positioniert werden.

Im Unterschied zu den beiden vorhergehenden Darstellungen sind bei der vorliegenden Fadenabzugsdüse 1 keine ringförmigen Klebeflächen 11a, 11b vorgesehen, sondern ein Klebstoff vollflächig zwischen beiden Teilen, der Düsenfassung 4 und dem Düseneinsatz 3, eingebracht. Es versteht sich, dass auch diese Fadenabzugsdüse 1 mit definierten Klebeflächen 11a, 11b versehen werden könnte. Ebenso versteht es sich, dass als Oberflächenstrukturen 20 nicht nur Kerben, sondern auch beliebige andere Oberflächenstrukturen möglich sind. Im Übrigen entspricht die Fadenabzugsdüse 1 den beiden zuvor beschriebenen.

Figur 5 zeigt schließlich noch eine weitere Ausführung einer Fadenabzugsdüse 1, bei welcher die Düsenfassung 4 keinen Düsenboden 7 aufweist. Die Fadenabzugsdüse 1 kann wie zuvor beschrieben sowohl mit einer Magnetbefestigung als auch mittels eines Gewindestifts in dem Deckelelement 14 festgelegt sein und kann weiterhin ebenfalls über Klebeflächen 11a, 11b verfügen. Eine solche Fadenabzugsdüse 1 ohne Düsenboden 7 ist in besonderer Weise für eine Magnetbefestigung geeignet, da bei dieser keine hohen Kräfte auf den Schaft 6 der Düsenfassung 4 wirken.

Die Erfindung ist nicht auf die dargestellten Ausführungsbeispiele beschränkt. Abwandlungen und Kombinationen im Rahmen der Patentansprüche fallen ebenfalls unter die Erfindung.

### Bezugszeichenliste

- 1: Fadenabzugsdüse
- 2: Offenendspinnvorrichtung
- 3: Düseneinsatz
- 4: Düsenfassung
- 5: Garn
- 6: Schaft
- 7: Düsenboden
- 8: Einsatz
- 9: Vertiefung
- 10: Gewindebohrung
- 11: Klebefläche
11a Klebefläche der Düsenfassung
11b Klebefläche des Düseneinsatzes
- 12: Unterkante des Düseneinsatzes
- 13: Spinnrotor
- 14: Deckelelement
- 15: Aufnahme
- 16: Garnabzugskanal
- 17: Rotorrille
- 18: Rotorgehäuse
- 19: Faserspeisekanal
- 20: Oberflächenstrukturen
- 21: Anlagefläche
- 22: Unterkante Düsenfassung
- L: Länge des Schaftes
- ZD: Zentrierdurchmesser
- AD: Aussendurchmesser

## Patentansprüche

1. Fadenabzugsdüse (1) für eine Offenendspinnvorrichtung (2) mit einem Düseneinsatz (3) zum Umlenken eines produzierten Garns (5) und mit einer Düsenfassung (4), mittels welcher die Fadenabzugsdüse (1) in der Offenendspinnvorrichtung (2) festlegbar ist, wobei die Düsenfassung (4) einen zylindrischen Schaft (6) aufweist, **dadurch gekennzeichnet, dass** die Düsenfassung (4) aus einem metallischen Material besteht, dass der Schaft (6) der Düsenfassung (4) mit einem Zentrierdurchmesser (ZD), zur Zentrierung der Fadenabzugsdüse in der Offenendspinnvorrichtung mittels des Schaftes, versehen ist und dass die Länge (L) des zylindrischen Schaftes (6) der Düsenfassung (4) kürzer ist als der halbe Zentrierdurchmesser (ZD), wobei sich der Schaft (6) zwischen einer senkrecht zu dem Schaft (6) orientierten, ringförmigen Anlagefläche (21) und einer Unterkante (22) der Düsenfassung (4) erstreckt.

2. Fadenabzugsdüse nach dem vorhergehenden Anspruch, **dadurch gekennzeichnet, dass** die Düsenfassung (4) aus einem Stahl- oder einem Aluminiummaterial besteht.

3. Fadenabzugsdüse nach einem der vorhergehenden Ansprüche, **dadurch gekennzeichnet, dass** die Düsenfassung (4) einen eben ausgebildeten Düsenboden (7) aufweist.

4. Fadenabzugsdüse nach einem der vorhergehenden Ansprüche, **dadurch gekennzeichnet, dass** die Düsenfassung (4) aus einem ferromagnetischen Material, insbesondere einem Stahlmaterial, besteht oder einen ferromagnetischen Einsatz (8) aufweist.

5. Fadenabzugsdüse nach einem der vorhergehenden Ansprüche, **dadurch gekennzeichnet, dass** der Düseneinsatz (3) aus einem Keramikmaterial besteht.

6. Fadenabzugsdüse nach einem der vorhergehenden Ansprüche, **dadurch gekennzeichnet, dass** der Schaft (6) der Düsenfassung (4) eine Vertiefung (9) zur Aufnahme eines Befestigungsmittels aufweist.

7. Fadenabzugsdüse nach einem der vorhergehenden Ansprüche, **dadurch gekennzeichnet, dass** der Düseneinsatz (3) in die Düsenfassung (4) eingeklebt ist.

8. Fadenabzugsdüse nach einem der vorhergehenden Ansprüche, **dadurch gekennzeichnet, dass** die Düsenfassung (4) eine ringförmige, senkrecht zu einer Umfangsfläche des zylindrischen Schaftes (6) orientierte Klebefläche (11a) aufweist, welche mit einer ringförmigen Klebefläche (11b) des Düseneinsatzes (3) korrespondiert.

9. Fadenabzugsdüse nach einem der vorhergehenden Ansprüche, **dadurch gekennzeichnet, dass** der Düsenboden (7) beabstandet zu einer Unterkante (12) des Düseneinsatzes (3) angeordnet ist.

10. Fadenabzugsdüse nach einem der vorhergehenden Ansprüche, **dadurch gekennzeichnet, dass** ein Außendurchmesser (AD) der Fadenabzugsdüse (1) weniger als 18 mm, vorzugsweise weniger als 16 mm und besonders bevorzugt weniger als 14 mm beträgt.

## Claims

1. Thread draw-off nozzle (1) for an open-end spinning device (2) with a nozzle insert (3) for deflecting a produced yarn (5) and with a nozzle frame (4), by means of which the thread draw-off nozzle (1) can be fixed in the open-end spinning device (2), whereas the nozzle frame (4) features a cylindrical shank (6), **characterized in that** the nozzle frame (4) consists of a metallic material, that the shank (6) of the nozzle frame (4) is provided with a centering diameter (ZD), for centering the thread draw-off nozzle in the open-end spinning device by means of the shank, and that the length (L) of the cylindrical shank (6) of the nozzle frame (4) is shorter than half the centering diameter (ZD), whereas the shaft (6) extends between an annular contact surface (21) oriented perpendicular to the shaft (6) and a lower edge (22) of the nozzle frame (4).

2. Thread draw-off nozzle according to the preceding claim, **characterized in that** the nozzle frame (4) consists of a steel material or an aluminum material.

3. Thread draw-off nozzle according to one of the preceding claims, **characterized in that** the nozzle frame (4) features a nozzle plate (7) that is formed to be flat.

4. Thread draw-off nozzle according to one of the preceding claims, **characterized in that** the nozzle frame (4) consists of a ferromagnetic material, in particular a steel material, or features a ferromagnetic insert (8).

5. Thread draw-off nozzle according to one of the preceding claims, **characterized in that** the nozzle insert (3) consists of a ceramic material.

6. Thread draw-off nozzle according to one of the preceding claims, **characterized in that** the shank (6) of the nozzle frame (4) features a recess (9) for receiving an attachment means.

7. Thread draw-off nozzle according to one of the preceding claims, **characterized in that** the nozzle insert (3) is glued into the nozzle frame (4).

8. Thread draw-off nozzle according to one of the preceding claims, **characterized in that** the nozzle frame (4) features a ring-shaped adhesive surface (11a) that is oriented in a perpendicular manner to a circumferential surface of the cylindrical shank (6), which corresponds to a ring-shaped adhesive surface (11b) of the nozzle insert (3).

9. Thread draw-off nozzle according to one of the preceding claims, **characterized in that** the nozzle plate (7) is arranged at a distance from a lower edge (12) of the nozzle insert (3).

10. Thread draw-off nozzle according to one of the preceding claims, **characterized in that** an outer diameter (AD) of the thread draw-off nozzle (1) is less than 18 mm, preferably less than 16 mm and more preferably less than 14 mm.

## Revendications

1. Buse de dévidage (1) de fil pour un métier à filer à bout libre (2) avec un insert de buse (3) pour dévier un fil produit (5) et avec un porte-buse (4) au moyen duquel la buse de dévidage (1) de fil peut être fixée dans le métier à filer à bout libre (2), le porte-buse (4) présentant une tige cylindrique (6), **caractérisée en ce que** le porte-buse (4) se compose d'un matériau métallique, **en ce que** la tige (6) du porte-buse (4) est pourvue d'un diamètre de centrage (ZD) pour le centrage de la buse de dévidage de fil dans le métier à filer à bout libre au moyen de la tige, et **en ce que** la longueur de la tige cylindrique (6) du porte-buse (4) est inférieure à la moitié du diamètre de centrage (ZD), la tige (6) s'étendant entre une surface d'appui annulaire (21) orientée perpendiculairement à la tige (6) et un bord inférieur (22) du porte-buse (4).

2. Buse de dévidage de fil selon la revendication précédente, **caractérisée en ce que** le porte-buse (4) se compose d'un matériau en acier ou en aluminium.

3. Buse de dévidage de fil selon l'une quelconque des revendications précédentes, **caractérisée en ce que** le porte-buse (4) présente un fond de buse (7) de forme planaire.

4. Buse de dévidage de fil selon l'une quelconque des revendications précédentes, **caractérisée en ce que** le porte-buse (4) se compose d'un matériau ferromagnétique, en particulier un matériau en acier, ou présente un insert ferromagnétique (8).

5. Buse de dévidage de fil selon l'une quelconque des revendications précédentes, **caractérisée en ce que** l'insert de buse (3) se compose d'un matériau en céramique.

6. Buse de dévidage de fil selon l'une quelconque des revendications précédentes, **caractérisée en ce que** la tige (6) du porte-buse (4) présente une empreinte (9) pour recevoir un moyen de fixation.

7. Buse de dévidage de fil selon l'une quelconque des revendications précédentes, **caractérisée en ce que** l'insert de buse (3) est collé dans le porte-buse (4).

8. Buse de dévidage de fil selon l'une quelconque des revendications précédentes, **caractérisée en ce que** le porte-buse (4) présente une surface de collage (11a) annulaire orientée perpendiculairement à une surface circonférentielle de la tige cylindrique (6), qui correspond à une surface de collage (11b) annulaire de l'insert de buse (3).

9. Buse de dévidage de fil selon l'une quelconque des revendications précédentes, **caractérisée en ce que** le fond de buse (7) est disposé à distance d'un bord inférieur (12) de l'insert de buse (3).

10. Buse de dévidage de fil selon l'une quelconque des revendications précédentes, **caractérisée en ce qu'**un diamètre extérieur (AD) de la buse de dévidage de fil (1) est inférieur à 18 mm, de préférence inférieur à 16 mm et, de manière particulièrement préférée, inférieur à 14 mm.
